# EUROPÄISCHE PATENTSCHRIFT

(11) **EP 3 891 849 B1**
(45) Veröffentlichungstag und Bekanntmachung des Hinweises auf die Patenterteilung: **31.01.2024**
(21) Anmeldenummer: 19823899.0
(22) Anmeldetag: 03.12.2019
(51) Int. Cl.: H01R 9/26, H01R 13/514, H01R 13/518, H01R 9/24, H01R 13/506

(54) **ADAPTERGEHÄUSE FÜR EINEN KONTAKTEINSATZ ZUR FIXIERUNG AUF EINER HUTSCHIENE**
ADAPTER HOUSING FOR A CONTACT INSERT FOR FIXING ON A TOP-HAT RAIL
BOÎTIER D'ADAPTATEUR POUR UN ÉLÉMENT DE CONTACT DESTINÉ À LA FIXATION SUR UN PROFILÉ CHAPEAU

(30) Priorität: 07.12.2018 DE 102018131310
(43) Veröffentlichungstag der Anmeldung: 13.10.2021
(73) Patentinhaber: HARTING Electric Stiftung & Co. KG, 32339 Espelkamp (DE)
(72) Erfinder: GIESBRECHT, Peter, 32457 Porta Westfalica (DE)
(86) Internationale Anmeldenummer: PCT/DE2019/101035
(87) Internationale Veröffentlichungsnummer: WO 2020/114557

(56) Entgegenhaltungen:
- DE-A1-102016 119 061
- DE-U1- 29 920 253
- US-A- 4 469 393

## Beschreibung

Die Erfindung geht aus von einem Adaptergehäuse zur Aufnahme eines Kontakteinsatzes nach der Gattung des unabhängigen Anspruchs 1. Die Erfindung bezieht sich weiterhin auf ein System bestehend aus einem ersten Adaptergehäuse gemäß Anspruch 1 mit einem darin aufgenommenen ersten Kontaktträger, einem zweiten Adaptergehäuse gemäß Anspruch 1 mit einem darin aufgenommenen zweiten Kontaktträger und einer Hutschiene.

Derartige Adaptergehäuse erweitern das Einsatzgebiet bereits am Markt verfügbare Kontaktträger, die ansonsten speziell für Steckverbinder designt sind.

### Stand der Technik

Die DE 10 2017 105 408 A1 zeigt Reihenklemmen, die beispielsweise zur elektrischen Verdrahtung einer Anlage dienen. Solche Reihenklemmen werden in der Regel an einer Tragschiene, z.B. einer Hutschiene, befestigt und nebeneinander aufgereiht, um platzsparend montiert zu werden. Hierbei wird die Breite des Schaltschrankes gut ausgenutzt, die Tiefe des vorhandenen Bauraums bleibt jedoch ungenutzt.

Die DE 29 920 253 U1 zeigt eine erste Halterungseinrichtung, in der ein erster Modulstecker einrastbar ist und eine zweite Halterung zur Aufnahme eines zweiten Modulsteckers, wobei beim verrastenden Zusammenstecken der Haltevorrichtungen die Steckkontakte der beiden Modulstecker miteinander in Verbindung gelangen.

Die US 4 469 393 A zeigt einen elektrischen Verbinder, der aus mehreren einzeln austauschbaren Modulen besteht. Hiermit lässt sich ein Stecker beliebiger Größe oder Pinbelegung aus einzelnen Modulen zusammenbauen.

Die DE 10 2016 119 061 A1 zeigt eine Rangierwabe mit mehreren Wabenbausteinen mit Steckelementen, wobei die Seitenflächen der Wabenbausteine jeweils mindestens ein Verbindungselement zum Verbinden mit einem anderen Wabenbaustein aufweisen.

In einer elektrischen Anlageninstallation werden Reihenklemmen für verschiedene Anwendungen genutzt, z.B. als Schutzschalter, elektronischer Sicherungsautomat, speicherprogrammierbare Steuerung usw. Die einzelnen Reihenklemmen müssen funktionell unterschiedlich ausgeführt sein, wobei die Gehäuseform zur Montage auf der Hutschiene im Wesentlichen identisch ausgeführt sein muss. Einzelne Reihenklemmen werden in sehr geringen Stückzahlen hergestellt und verursachen dadurch hohe Produktionskosten.

### Aufgabenstellung

Die Aufgabe der Erfindung besteht darin ein Adaptergehäuse für einen bereits bekannten Kontaktträger eines Steckverbinders bereitzustellen und dadurch das Einsatzgebiet derartiger Kontaktträger zu erweitern.

Die Aufgabe wird durch den Gegenstand des unabhängigen Anspruchs 1 und durch ein System gemäß Anspruch 11 gelöst.

Vorteilhafte Ausgestaltungen der Erfindung sind in den Unteransprüchen angegeben.

Das erfindungsgemäße Adaptergehäuse ist zur Aufnahme eines in der Regel bereits bekannten Kontakteinsatzes vorgesehen. Ein derartiger Kontakteinsatz ist beispielsweise in der EP 1 742 299 B1 zu sehen. Auch die aus dem modularen Industriesteckverbinderbereich bekannten Steckverbindermodule, beispielsweise bekannt aus der DE 20 2018 101 278 U1, können im Sinne dieser Erfindung als Kontaktträger verstanden werden.

Vorzugsweise ist das Adaptergehäuse im Wesentlichen als Hohlquader mit einem rechteckigen Querschnitt ausgebildet. Derartige Formen können leicht und kostengünstig aus Kunststoff in einem Spritzgussprozess hergestellt werden.

Zwei jeweils mit einem Kontaktträger bestückte Adaptergehäuse können zusammengeführt werden, wodurch die Kontaktträger miteinander gesteckt werden. Im Folgenden wird auch von miteinander gesteckten Adaptergehäusen gesprochen, ohne dass die Kontaktträger noch explizit erwähnt werden. Die Richtung, in der die Adaptergehäuse dazu jeweils bewegt werden, wird im Folgenden auch als Steckrichtung bezeichnet. Die Enden des Adaptergehäuses, die im Steckvorgang zusammengeführt werden, werden entsprechend auch als Steckseite bezeichnet.

Das Adaptergehäuse weist an seiner Außenwand zwei gegenüberliegend angeformte Verbindungsmittel auf. Die Verbindungsmittel sind komplementär zueinander ausgestaltet. Das bedeutet, dass die Kontur des Verriegelungsmittels auf der einen Seite in die Kontur des Verriegelungsmittels auf der anderen Seite passen würde. Mithilfe der Verbindungsmittel können zwei gleichartige Adaptergehäuse reversibel miteinander verbunden werden.

Vorzugsweise besteht ein erstes Verbindungsmittel aus zwei hakenförmigen Verbindungskonturen und einer dazwischen angeordneten Verbindungslasche. Ein zweites Verbindungsmittel besteht aus zwei, zu den hakenförmigen Verbindungskonturen passenden, Verbindungsnuten und einem dazwischen angeordneten, zur Verbindungslasche passenden, Verbindungszapfen. Diese Ausführung der Verbindungsmittel erlaubt eine bedienerfreundliche und gleichzeitig stabile Verbindung zweier Adaptergehäuse. Es können damit beliebig viele gleichartige Adaptergehäuse aneinandergereiht werden.

Auf der Steckseite des Adaptergehäuses ist zumindest ein Verriegelungsmittel, zur reversiblen Verriegelung des Adaptergehäuses mit einem weiteren Adaptergehäuse, angeformt. Das Verriegelungsmittel dient vor allem dazu, dass eine Steckverbindung zwischen den Kontaktträgern nicht versehentlich gelöst werden kann.

Vorteilhafterweise weist das Adaptergehäuse zwei gegenüberliegend angeformte Verriegelungsmittel, zur reversiblen Verriegelung des Adaptergehäuses mit einem zweiten, dazu gesteckten Adaptergehäuse, auf. Dadurch kann eine besonders zuverlässige Verriegelung zweier Adaptergehäuse miteinander realisiert werden.

In einer besonders vorteilhaften Ausgestaltung der Erfindung sind die Verriegelungsmittel jeweils als rahmenförmige Aufnahmen oder als in Steckrichtung weisende Laschen ausgebildet. Bei zwei miteinander gesteckten verriegelten Adaptergehäusen ist ein Adaptergehäuse mit den rahmenförmigen Aufnahmen und das andere Adaptergehäuse mit den dazu passenden, in Steckrichtung weisenden, Laschen ausgestattet. Eine derartige Verriegelung kann leicht im Spritzgussverfahren am Adaptergehäuse angeformt werden. Außerdem ist eine solche Verriegelung leicht zu bedienen.

Erfindungsgemäß weist das Adaptergehäuse ein Befestigungsmittel, zur reversiblen Befestigung des Kontaktträgers im Adaptergehäuse, auf. Das Befestigungsmittel ist als separates Bauteil ausgeführt und außen am Adaptergehäuse reversibel befestigbar bzw. darauf aufrastbar. Der Kontaktträger kann in das Adaptergehäuse eingeführt werden. Anschließend wird der Kontaktträger durch Aufrasten des Befestigungsmittels im Adaptergehäuse befestigt bzw. fixiert.

Das Adaptergehäuse weist eine Öffnung auf und das Befestigungsmittel weist einen dazu passenden Dorn auf, wobei der Dorn des Befestigungsmittels durch die Öffnung des Adaptergehäuses hindurchgreift. Dabei gelangt der Dorn in eine Öffnung des Kontaktträgers und fixiert diesen im Adaptergehäuse. Diese Lösung ist besonders vorteilhaft, da die Öffnung im Kontaktträger bei einigen bekannten Kontaktträgern bereits existiert. Hierbei handelt es sich beispielsweise um ein Schraubgewinde, welches ansonsten zur Fixierung und elektrischen Kontaktierung (PE) des Kontaktträgers mit einem metallischen Steckverbindergehäuse dient.

In einer besonders bevorzugten Ausführungsform der Erfindung weist das Adaptergehäuse ein Hutschienenfixierelement zur Fixierung des

Adaptergehäuses auf einer Hutschiene auf. Dadurch können die Adaptergehäuse mit den integrierten Kontaktträgern auf einer Hutschiene aufgereiht werden. Das Hutschienenfixierelement wird an ein Verbindungsmittel des Adaptergehäuses befestigt. Auf der anderen Seite des Adaptergehäuses kann, am zweiten Verbindungsmittel, ein weiteres Adaptergehäuse nebst Kontaktträger befestigt werden. So kann neben der Hutschienenebene auch eine senkrecht dazu ausgerichtete Ebene mit Adaptergehäuse bestückt werden. Dadurch kann beispielsweise ein bislang ungenutzter Bauraum im Schaltschrank erschlossen werden.

Das Hutschienenfixierelement weist zwei Verbindungsmittel, jeweils zur reversiblen Verbindung mit einem Adapterelement, auf. Die Verbindungsmittel bestehen jeweils aus zwei Verbindungsnuten und einem dazwischen angeordneten Verbindungszapfen. Damit sind die Verbindungsmittel des Hutschienenfixierelements zumindest großteils identisch zu den zweiten Verbindungsmitteln des Adaptergehäuses ausgestaltet.

Die zwei Verbindungsmittel des Hutschienenfixierelements sind, in Steckrichtung gesehen, hintereinander angeordnet. An einem Hutschienenfixierelement können demnach zwei miteinander gesteckte Adaptergehäuse befestigt und darüber auf einer Hutschiene fixiert werden.

Vorzugsweise weist das Hutschienenfixierelement zumindest eine Öffnung, vorzugsweise jedoch drei Öffnungen auf, über die das Hutschienenfixierelement an eine Gerätewand fixierbar ist. Damit können die Adaptergehäuse nicht nur auf einer Hutschiene, sondern auch an anderen Einsatzorten, beispielsweise an eine Gerätewand, fixiert werden. Durch das Hutschienenfixierelement ist das Adaptergehäuse vielseitig einsetzbar.

Das Hutschienenfixierelement ist als separates Bauteil ausgeführt und außen am Adaptergehäuse reversibel befestigbar. Da die Anzahl der benötigten Hutschienenfixierelemente in der Regel kleiner ist als die Anzahl der benötigten Adaptergehäuse kann hierdurch eine gute Lagerhaltung realisiert werden.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines ersten erfindungsgemäßen Adaptergehäuses,
- Fig. 2: eine weitere perspektivische Darstellung des ersten erfindungsgemäßen Adaptergehäuses,
- Fig. 3: eine perspektivische Darstellung eines zweiten erfindungsgemäßen Adaptergehäuses,
- Fig. 4: eine weitere perspektivische Darstellung des zweiten erfindungsgemäßen Adaptergehäuses,
- Fig. 5: eine perspektivische Darstellung eines Kontaktträgers mit Stiftkontaktelementen,
- Fig. 6: eine perspektivische Darstellung eines Kontaktträgers mit Buchsenkontaktelementen,
- Fig. 7: eine Explosionszeichnung eines Systems bestehend aus einer Hutschiene, einem Hutschienenfixierelement, einem ersten und einem zweiten Adaptergehäuse und einem weiteren Ausführungsbeispiel eines ersten und eines zweiten Adaptergehäuses,
- Fig. 8: eine perspektivische Darstellung des ersten und zweiten Adaptergehäuses mit jeweils darin integriertem ersten und zweiten Kontaktträger,

- Fig. 9: eine perspektivische Darstellung des ersten und zweiten Adaptergehäuses welche über das Hutschienenfixierelement auf einer Hutschiene befestigt sind und
- Fig. 10: ein System bestehend aus mehreren erfindungsgemäßen Adaptergehäusen, die in einem Array an einer Hutschiene befestigt sind.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figuren 1 und 2 zeigen ein erstes Ausführungsbeispiel eines ersten Adaptergehäuses 1. Das hier gezeigte Adaptergehäuse 1 ist zur Aufnahme eines Kontaktträgers 2 vorgesehen. Der Kontaktträger 2 ist mit Stiftkontaktelementen 3 ausgestattet. In der Fachwelt wird ein solcher Kontaktträger 2 daher auch Stiftkontaktträger 2 oder männlicher Kontaktträger 2 bezeichnet. Da der Kontaktträger 2 aus dem Stand der Technik bereits bekannt ist, wird er im Folgenden nicht detaillierter beschrieben.

Die Figuren 3 und 4 zeigen ein erstes Ausführungsbeispiel eines zweiten Adaptergehäuses 1'. Das hier gezeigte Adaptergehäuse 1' ist zur Aufnahme eines Kontaktträgers 2` vorgesehen. Der Kontaktträger 2' ist mit Buchsenkontaktelementen (nicht zu sehen) ausgestattet. In der Fachwelt wird ein solcher Kontaktträger daher auch Buchsenkontaktträger 2' oder weiblicher Kontaktträger 2' bezeichnet. Da der Kontaktträger 2' aus dem Stand der Technik bereits bekannt ist, wird er im Folgenden nicht detaillierter beschrieben.

Die Kontaktträger 2, 2' sind in den Figuren 5 und 6 zu sehen. Etwa mittig weisen die Kontaktträger 2, 2' eine Bohrung mit Innengewinde auf, in denen eine Schraube 16 eingedreht ist. Diese Schraube 16 wird dazu genutzt den Kontaktträger 2, 2' in einem Steckverbindergehäuse (nicht gezeigt) zu fixieren.

In den Figuren 7 und 10 ist jeweils noch ein weiteres Ausführungsbeispiel eines ersten und zweiten Adaptergehäuses 1", 1 ‴ zu sehen. Dieses weitere Ausführungsbeispiel des Adaptergehäuses 1", 1 ‴ ist zur Aufnahme von Steckverbindermodulen 9 vorgesehen, die vor allem in schweren Industriesteckverbindern eingesetzt werden und aus dem Stand der Technik bereits hinreichend bekannt sind.

Die Adaptergehäuse 1, 1', 1", 1‴ sind im Wesentlichen als Hohlquader mit einem rechteckigen Querschnitt ausgebildet. Die innere Geometrie ist an die Außenkontur des jeweiligen Kontaktträgers 2, 2' angepasst. An seiner Außenwand weist das Adaptergehäuse 1, 1', 1", 1‴ zwei gegenüberliegend angeformte und komplementär zueinander ausgestaltete Verbindungsmittel, zur reversiblen Verbindung mit einem gleichartigen Adaptergehäuse 1, 1', 1", 1‴ und/oder mit einem Hutschienenfixierelement 4, auf.

Ein erstes Verbindungsmittel des Adaptergehäuses 1, 1', 1", 1‴ besteht aus zwei hakenförmigen Verbindungskonturen 5 und einer dazwischen angeordneten Verbindungslasche 6. Ein zweites Verbindungsmittel besteht aus zwei, zu den hakenförmigen Verbindungskonturen passenden, Verbindungsnuten 7 und einem dazwischen angeordneten, zur Verbindungslasche 6 passenden, Verbindungszapfen 8.

In Figur 10 ist zu erkennen wie mehrere Adaptergehäuse 1, 1', 1", 1‴ miteinander verbunden und auf einer Hutschiene 11 befestigt sind. Beim Verbinden zweier Adaptergehäuse 1, 1', 1", 1‴ greifen die hakenförmigen Verbindungskonturen 5 des einen Adaptergehäuses 1, 1', 1", 1‴ in die dazu passenden Verbindungsnuten 7 des anderen

Adaptergehäuses 1, 1', 1", 1‴ ein. Anschließend schnappt die Ausnehmung 10 der Verbindungslasche 6 des einen Adaptergehäuses 1, 1', 1", 1‴ über den jeweiligen Verbindungszapfen 8 des anderen (benachbarten) Adaptergehäuses 1, 1', 1", 1‴, wodurch eine sichere Verbindung zwischen den Adaptergehäusen 1, 1', 1", 1‴ realisiert wird. Zum Lösen dieser Verbindung kann die Verbindungslasche 6, beispielsweise mithilfe eines Schraubendrehers, komfortabel über den Verbindungszapfen 8 herübergehebelt werden. Ein Herüberhebeln ist aber auch ohne Schraubendreher per Hand möglich. Anschließend können die Adaptergehäuse 1, 1', 1", 1‴ einfach in entgegengesetzter Richtung auseinandergezogen werden. Das Verbinden und Lösen eines Adaptergehäuses 1, 1', 1", 1‴ mit einem Hutschienenfixierelement 4 erfolgt analog. Das Hutschienenfixierelement 4 ist dazu mit zwei Paaren von Verbindungsnuten 7 ausgestattet, die hinter einander angeordnet sind.

Das Adaptergehäuses 1, 1', 1", 1‴ weist steckseitig zumindest ein Verriegelungsmittel zur reversiblen Verriegelung des Adaptergehäuses 1, 1', 1", 1‴ mit einem weiteren Adaptergehäuse 1, 1', 1", 1‴ auf. Die Verriegelungsmittel sind beim ersten Adaptergehäuse 1, 1" jeweils als rahmenförmige Aufnahmen 12 ausgebildet. Beim zweiten Adaptergehäuse 1', 1‴ sind die Verriegelungsmittel als in Steckrichtung SR` weisende Verriegelungslaschen 13 mit jeweils endseitigen Verriegelungshaken 14 ausgebildet. Beim Zusammenführen der Adaptergehäuse 1, 1', 1", 1‴, jeweils in Steckrichtung SR, SR`, greifen die Verriegelungslaschen 13 des zweiten Adaptergehäuses 1', 1‴ in die rahmenförmigen Aufnahmen 12 des ersten Adaptergehäuses 1, 1" ein. Dabei werden die Verriegelungslaschen 13 zunächst leicht zurückgebogen und schnappen anschließend zurück, wodurch die Verriegelungshaken 14 an einem Hinterschnitt der rahmenförmigen Aufnahme 12 angreifen. Zwei miteinander verriegelte Adaptergehäuse 1, 1' sind beispielsweise in Figur 9 zu sehen.

Die Verriegelungslaschen 13 können anschließend, beispielsweise unter zur Hilfenahme eines Schraubendrehers, aus der rahmenförmigen Aufnahme 12 herausgehebelt werden. Dadurch kann die Verriegelung der Adaptergehäuse 1, 1', 1", 1‴ wieder gelöst werden. Die Adaptergehäuse 1, 1', 1", 1‴ können entgegen ihrer jeweiligen Steckrichtung SR, SR` wieder auseinandergezogen werden, wodurch auch die Steckverbindung der Kontaktträger 2, 2' wieder gelöst wird.

In der Figur 8 sind zwei Adaptergehäuse 1, 1' mit einem Befestigungsmittel 15 zur reversiblen Befestigung des Kontaktträgers 2, 2' im jeweiligen Adaptergehäuse 1, 1' zu sehen. Das Befestigungsmittel 15 ist als separates Bauteil ausgeführt und aus darstellerischen Gründen oben rechts in Figur 8 nochmals separat dargestellt. Das Befestigungsmittel 15 kann außen am Adaptergehäuse 1, 1' reversibel befestigt werden. Dazu weist das Befestigungsmittel 15 zwei äußere Rastarme mit Rasthaken 17 auf, die an einen dafür vorgesehenen Hinterschnitt 18 des jeweiligen Adaptergehäuses 1, 1' angreifen. Das Befestigungsmittel 18 weist einen Dorn 19 auf. Das Adaptergehäuse 1, 1' weist eine für den Dorn 19 vorgesehene Öffnung 20 auf. Die Öffnung 20 des Adaptergehäuses 1, 1' korreliert im eingeschobenen Zustand mit der Schrauböffnung des Kontaktträgers 2, 2`. Der Dorn 19 des Befestigungsmittels 15 ragt durch die Öffnung 20 des Adaptergehäuses 1, 1' hindurch und greift in eine Öffnung (Schrauböffnung) des Kontaktträgers 2, 2` ein, wodurch der Kontaktträger 2, 2` reversibel im Adaptergehäuse befestigt ist. Das Befestigungsmittel 15 kann mithilfe eines geeigneten Werkzeugs, beispielsweise einem Schraubendreher, wieder vom Adaptergehäuse 1, 1' gelöst und der Kontaktträger 2, 2' wieder entnommen werden. Auch eine werkzeuglose des Befestigungsmittels 15 ist möglich. Zur Befestigung des Kontaktträgers 2, 2' im Adaptergehäuse 1, 1' werden bereits am Kontaktträger 2, 2' vorhandene Merkmale, hier die Schrauböffnung, verwendet. Dadurch können identische Kontaktträger 2, 2' klassisch im Steckverbindergehäuse aber auch gleichzeitig im Adaptergehäuse 1, 1' verwendet werden.

Das Gehäuse eines Adaptergehäuses 1 kann kabelanschlussseitig verlängert sein und eine halbkreisförmige Mulde 21 ausbilden. An dieser Mulde 21 können am Kontaktträger 2 angeschlossene Leiter (nicht gezeigt), beispielsweise über einen Kabelbinder, befestigt werden. Dadurch wird eine Zugentlastung für die am Kontaktträger 2 angeschlossenen Leiter bzw. Kabel bereitgestellt.

Das Hutschienenfixierelement 4 weist Öffnungen 22 auf. Über diese Öffnungen 22 kann das Hutschienenfixierelement 4 beispielsweise an eine Gerätewand montiert werden. Dadurch wird das Einsatzgebiet des Adaptergehäuse 1, 1', 1", 1‴ weiter vergrößert. Das Hutschienenfixierelement 4 weist Rastkonturen 23 auf, mit denen das Hutschienenfixierelement 4 auf einer Hutschiene 11 fixierbar ist. Die Konturen 23 sind für handelsübliche Hutschienen 11 ausgelegt.

In Figur 10 ist ein Anwendungsfall des erfindungsgemäßen Adaptergehäuses 1, 1', 1", 1‴ dargestellt. Es können mehrere Paare von Adaptergehäusen 1, 1', nebst integrierten und miteinander gesteckten Kontaktträgern 2, 2', über das Hutschienenfixierelement entlang der x-Achse aufgereiht werden. Gleichzeitig können auf der anderen Seite der jeweiligen Adaptergehäuse 1, 1', 1", 1‴ weitere Adaptergehäuse 1, 1 `, 1 ", 1‴ verbunden werden, die sich entlang der y-Achse erstrecken. Eine solche Anordnung von Adaptergehäusen 1, 1 `, 1 ", 1‴ nennt man auch Array. Mit dem erfindungsgemäßen Adaptergehäuse 1, 1', 1", 1‴ kann ein beliebig aufgebautes Array erzeugt werden. Der Bauraum, beispielsweise in einem Schaltschrank, wird optimal ausgenutzt.

### Bezugszeichenliste

- 1: Adaptergehäuse
- 2: Kontaktträger
- 3: Stiftkontaktelement
- 4: Hutschienenfixierelement
- 5: Verbindungskontur
- 6: Verbindungslasche
- 7: Verbindungsnut
- 8: Verbindungszapfen
- 9: Steckverbindermodul
- 10: Ausnehmung
- 11: Hutschiene
- 12: Rahmenförmige Aufnahme
- 13: Verriegelungslasche
- 14: Verriegelungshaken
- 15: Befestigungsmittel
- 16: Schraube
- 17: Rastarm mit Rasthaken
- 18: Hinterschnitt
- 19: Dorn
- 20: Öffnung
- 21: Mulde
- 22: Öffnung
- 23: Kontur

- SK: Steckrichtung
- X: Achse
- Y: Achse

## Patentansprüche

1. Adaptergehäuse (1, 1', 1", 1‴) zur Aufnahme eines Kontakteinsatzes (2, 2'),
- wobei das Adaptergehäuse (1, 1', 1", 1‴) an seiner Außenwand zwei gegenüberliegend angeformte und komplementär zueinander ausgestaltete Verbindungsmittel, zur reversiblen Verbindung mit einem gleichartigen Adaptergehäuse (1, 1', 1", 1‴) und/oder mit einem Hutschienenfixierelement (4), aufweist
- und wobei das Adaptergehäuse (1, 1', 1", 1‴) steckseitig zumindest ein Verriegelungsmittel zur reversiblen Verriegelung des Adaptergehäuses (1, 1', 1", 1‴) mit einem weiteren Adaptergehäuse (1, 1', 1", 1‴) aufweist.
**dadurch gekennzeichnet,**
- **dass** das Adaptergehäuse (1, 1', 1", 1‴) ein Befestigungsmittel (15) zur reversiblen Befestigung des Kontaktträgers (2, 2') im Adaptergehäuse (1, 1', 1", 1‴) aufweist,
- **dass** das Befestigungsmittel (15) als separates Bauteil ausgeführt ist und außen am Adaptergehäuse (1, 1', 1", 1‴) reversibel verrastbar ist und
- **dass** das Adaptergehäuse (1, 1', 1", 1‴) eine Öffnung (20) aufweist und dass das Befestigungsmittel (15) einen Dorn (19) aufweist, wobei der Dorn (19) des Befestigungsmittels (15) durch die Öffnung des Adaptergehäuses (1, 1', 1", 1‴) hindurchgreift.

2. Adaptergehäuse nach Anspruch 1
**dadurch gekennzeichnet, dass**
- ein erstes Verbindungsmittel aus zwei hakenförmigen Verbindungskonturen (5) und einer dazwischen angeordneten Verbindungslasche (6) besteht und
- ein zweites Verbindungsmittel aus zwei, zu den hakenförmigen Verbindungskonturen passenden, Verbindungsnuten (7) und einem dazwischen angeordneten, zur Verbindungslasche (6) passenden, Verbindungszapfen (8) besteht.

3. Adaptergehäuse nach einem der vorstehenden Ansprüche
**dadurch gekennzeichnet, dass**
das Adaptergehäuse (1,1', 1", 1‴) zwei gegenüberliegend angeformte Verriegelungsmittel zur reversiblen Verriegelung des Adaptergehäuses (1, 1', 1", 1‴) mit einem zweiten Adaptergehäuse (1, 1', 1", 1‴) aufweist.

4. Adaptergehäuse nach vorstehendem Anspruch
**dadurch gekennzeichnet, dass**
die Verriegelungsmittel jeweils als rahmenförmige Aufnahmen (12) oder als in Steckrichtung weisende Verriegelungslaschen (13) ausgebildet sind.

5. Adaptergehäuse nach einem der vorstehenden Ansprüche
**dadurch gekennzeichnet, dass**
das Adaptergehäuse (1, 1', 1", 1‴) im Wesentlichen als Hohlquader mit einem rechteckigen Querschnitt ausgebildet ist.

6. Adaptergehäuse nach einem der vorstehenden Ansprüche
**dadurch gekennzeichnet, dass**
das Adaptergehäuse (1, 1', 1", 1‴) ein Hutschienenfixierelement (4) zur Fixierung des Adaptergehäuses (1, 1', 1", 1‴) auf einer Hutschiene (11) aufweist.

7. Adaptergehäuse nach vorstehendem Anspruch
**dadurch gekennzeichnet, dass**
- das Hutschienenfixierelement (4) zwei Verbindungsmittel, jeweils zur reversiblen Verbindung mit einem Adapterelement, aufweist und
- dass die Verbindungsmittel jeweils aus zwei Verbindungsnuten (7) und zumindest einem dazwischen angeordneten Verbindungszapfen (8) bestehen.

8. Adaptergehäuse nach vorstehendem Anspruch
**dadurch gekennzeichnet, dass**
die zwei Verbindungsmittel des Hutschienenfixierelements (4), in Steckrichtung (SR, SR') gesehen, hintereinander angeordnet sind.

9. Adaptergehäuse nach einem der vorstehenden Ansprüche 6-8
**dadurch gekennzeichnet, dass**
das Hutschienenfixierelement (4) zumindest eine Öffnung (22), vorzugsweise jedoch drei Öffnungen (22) aufweist, über die das Hutschienenfixierelement (4) an eine Gerätewand fixierbar ist.

10. Adaptergehäuse nach einem der vorstehenden Ansprüche 6-9
**dadurch gekennzeichnet, dass**
das Hutschienenfixierelement (4) als separates Bauteil ausgeführt ist und außen am Adaptergehäuse (1, 1', 1", 1‴) reversibel befestigbar ist.

11. System bestehend aus einem ersten Adaptergehäuse (1, 1") nach Anspruch 1 mit einem darin aufgenommenen ersten Kontaktträger (2, 9), einem zweiten Adaptergehäuse (1', 1‴) nach Anspruch 1 mit einem darin aufgenommenen zweiten Kontaktträger (2', 9') und einer Hutschiene (11).

## Claims

1. Adaptor housing (1, 1', 1", 1‴) for accommodating a contact insert (2, 2'),
- wherein, on its outer wall, the adaptor housing (1, 1' , 1" , 1‴) has two connecting means, integrally formed opposite one another, of mutually complementary design for reversible connection to an adaptor housing (1, 1', 1", 1‴) of the same type and/or to a top-hat rail-fixing element (4),
- and wherein, on the plugging side, the adaptor housing (1, 1', 1", 1‴) has at least one locking means for reversible locking of the adaptor housing (1, 1' , 1", 1‴) to a further adaptor housing (1, 1', 1", 1‴),
**characterized**
- **in that** the adaptor housing (1, 1', 1" , 1‴) has a fastening means (15) for reversibly fastening the contact carrier (2, 2') in the adaptor housing (1, 1', 1'', 1'''),
- **in that** the fastening means (15) is formed as a separate component and is reversibly latchable on the outside of the adaptor housing (1, 1', 1", 1‴) and
- **in that** the adaptor housing (1, 1', 1", 1‴) has an opening (20), and in that the fastening means (15) has a pin (19), wherein the pin (19) of the fastening means (15) engages through the opening of the adaptor housing (1, 1', 1" , 1‴).

2. Adaptor housing according to Claim 1,
**characterized in that**
- a first connecting means consists of two hook-like connecting contours (5) and a connecting tab (6), which is arranged therebetween, and
- a second connecting means consists of two connecting grooves (7), which match the hook-like connecting contours, and a connecting peg (8), which is arranged therebetween and matches the connecting tab (6).

3. Adaptor housing according to either of the preceding claims,
**characterized in that**
the adaptor housing (1, 1' , 1", 1‴) has two locking means, integrally formed opposite one another, for reversible locking of the adaptor housing (1, 1', 1" , 1‴) to a second adaptor housing (1, 1', 1'', 1‴).

4. Adaptor housing according to the preceding claim,
**characterized in that**
the locking means are respectively formed as frame-like receiving parts (12) or as locking tabs (13) which point in the plugging direction.

5. Adaptor housing according to one of the preceding claims,
**characterized in that**
the adaptor housing (1, 1', 1", 1‴) is formed substantially as a hollow cuboid with a rectangular cross section.

6. Adaptor housing according to one of the preceding claims,
**characterized in that**
the adaptor housing (1, 1', 1", 1‴) has a top-hat rail-fixing element (4) for fixing the adaptor housing (1, 1', 1'', 1‴) to a top-hat rail (11).

7. Adaptor housing according to the preceding claim,
**characterized in that**
- the top-hat rail-fixing element (4) has two connecting means, in each case for reversible connection to an adaptor element, and
- **in that** the connecting means consist in each case of two connecting grooves (7) and at least one connecting peg (8), which is arranged therebetween.

8. Adaptor housing according to the preceding claim,
**characterized in that**
- the two connecting means of the top-hat rail-fixing element (4), as seen in the plugging direction (SR, SR'), are arranged one behind the other.

9. Adaptor housing according to one of preceding Claims 6-8,
**characterized in that**
- the top-hat rail-fixing element (4) has at least one opening (22), but preferably three openings (22), via which the top-hat rail-fixing element (4) is fixable to a device wall.

10. Adaptor housing according to one of preceding Claims 6-9,
**characterized in that**
- the top-hat rail-fixing element (4) is formed as a separate component and is reversibly fastenable to the outside of the adaptor housing (1, 1', 1", 1‴).

11. System consisting of a first adaptor housing (1, 1") according to Claim 1 with a first contact carrier (2, 9) accommodated therein, a second adaptor housing (1', 1‴) according to Claim 1 with a second contact carrier (2', 9') accommodated therein, and a top-hat rail (11).

## Revendications

1. Boîtier d'adaptateur (1, 1', 1", 1‴) servant à la réception d'un insert de contact (2, 2'),
- le boîtier d'adaptateur (1, 1', 1" , 1''') présentant, sur sa paroi extérieure, deux moyens de liaison formés de manière opposée et configurés de manière complémentaire l'un à l'autre, pour la liaison réversible à un boîtier d'adaptateur similaire (1, 1', 1", 1‴) et/ou à un élément de fixation de profilé chapeau (4),
- et le boîtier d'adaptateur (1, 1', 1'', 1''') présentant, côté enfichage, au moins un élément de verrouillage pour le verrouillage réversible du boîtier d'adaptateur (1, 1', 1'', 1‴) avec un autre boîtier d'adaptateur (1, 1', 1'', 1'''),
**caractérisé**
- **en ce que** le boîtier d'adaptateur (1, 1', 1", 1‴) présente un moyen de fixation (15) pour la fixation réversible du support de contact (2, 2') dans le boîtier d'adaptateur (1, 1', 1'', 1'''),
- **en ce que** le moyen de fixation (15) est réalisé sous forme de composant séparé et peut être encliqueté de manière réversible sur l'extérieur du boîtier d'adaptateur (1, 1', 1", 1‴) et
- **en ce que** le boîtier d'adaptateur (1, 1', 1'', 1''') présente une ouverture (20) et en ce que le moyen de fixation (15) présente une broche (19), la broche (19) du moyen de fixation (15) venant en prise à travers l'ouverture du boîtier d'adaptateur (1, 1', 1", 1‴).

2. Boîtier d'adaptateur selon la revendication 1 **caractérisé en ce que**
- un premier moyen de liaison est constitué de deux contours de liaison (5) en forme de crochets et d'une languette de liaison (6) disposée entre ceux-ci et
- un deuxième moyen de liaison est constitué de deux rainures de liaison (7) adaptées aux contours de liaison en forme de crochets et d'une goupille de liaison (8) disposée entre ces rainures et adaptée à la languette de liaison (6).

3. Boîtier d'adaptateur selon l'une quelconque des revendications précédentes,
**caractérisé en ce que**
le boîtier d'adaptateur (1, 1', 1", 1‴) présente deux moyens de verrouillage formés de manière opposée pour le verrouillage réversible du boîtier d'adaptateur (1, 1', 1", 1‴) avec un deuxième boîtier d'adaptateur (1, 1', 1" , 1‴).

4. Boîtier d'adaptateur selon la revendication précédente,
**caractérisé en ce que**
le moyen de verrouillage est réalisé respectivement sous forme de logements (12) en forme de cadres ou sous forme de languettes de verrouillage (13) orientées dans le sens d'enfichage.

5. Boîtier d'adaptateur selon l'une quelconque des revendications précédentes,
**caractérisé en ce que**
le boîtier d'adaptateur (1, 1', 1", 1''') est réalisé sensiblement sous forme de parallélépipède creux doté d'une section transversale rectangulaire.

6. Boîtier d'adaptateur selon l'une quelconque des revendications précédentes,
**caractérisé en ce que**
le boîtier d'adaptateur (1, 1', 1", 1‴) présente un élément de fixation de profilé chapeau (4) servant à la fixation du boîtier d'adaptateur (1, 1', 1", 1‴) sur un profilé chapeau (11).

7. Boîtier d'adaptateur selon la revendication précédente,
**caractérisé**
- **en ce que** l'élément de fixation de profilé chapeau (4) présente deux moyens de liaison respectivement pour la liaison réversible à un élément adaptateur et
- **en ce que** les moyens de liaison sont constitués respectivement de deux rainures de liaison (7) et d'au moins une goupille de liaison (8) disposée entre celles-ci .

8. Boîtier d'adaptateur selon la revendication précédente,
**caractérisé en ce que**
les deux moyens de liaison de l'élément de fixation de profilé chapeau (4) sont disposés l'un derrière l'autre, vus dans le sens d'enfichage (SR, SR').

9. Boîtier d'adaptateur selon l'une quelconque des revendications précédentes 6 à 8
**caractérisé en ce que**
l'élément de fixation de profilé chapeau (4) présente au moins une ouverture (22), mais de préférence trois ouvertures (22), par le biais desquelles l'élément de fixation de profilé chapeau (4) peut être fixé à une paroi d'appareil.

10. Boîtier d'adaptateur selon l'une quelconque des revendications précédentes 6 à 9
**caractérisé en ce que**
l'élément de fixation de profilé chapeau (4) est réalisé sous forme de composant séparé et peut être fixé de manière réversible sur l'extérieur du boîtier d'adaptateur (1, 1', 1", 1‴).

11. Système constitué d'un premier boîtier d'adaptateur (1, 1'') selon la revendication 1 dans lequel un premier support de contact (2, 9) est logé, d'un deuxième boîtier d'adaptateur (1', 1''') selon la revendication 1 dans lequel un deuxième support de contact (2', 9') est logé et d'un profilé chapeau (11).
